# FASCICULE DE BREVET EUROPEEN

(11) **EP 0 383 685 B1**
(45) Date de publication et mention de la délivrance du brevet: **27.04.1994**
(21) Numéro de dépôt: 90400404.1
(22) Date de dépôt: 14.02.1990
(51) Int. Cl.: A43B 13/18

(54) **Semelage à cavité interne contenant des billes souples pour chaussures diverses permettant de masser le pied**
Sohle mit elastische Kugeln enthaltendem Hohlraum für Schuhwerk zum Massieren des Fusses
Hollow sole filled with resilient beads for shoes for massaging the feet

(30) Priorité: 14.02.1989 FR 8901908
(43) Date de publication de la demande: 22.08.1990
(73) Titulaire: Mozayan, Gaspard, F-92700 Colombes (FR)
(72) Inventeur: Mozayan, Gaspard, F-92700 Colombes (FR)
(74) Mandataire: Caunet, Jean

(56) Documents cités:
- EP-A- 0 295 219
- EP-A- 0 320 993
- DE-U- 8 626 991
- FR-A- 2 611 122
- GB-A- 223 748

## Description

La présente invention concerne un semelage pour chaussures diverses, de ville, de sport, d'appartement, de sécurité ou autres, permettant de masser le pied.

Les brevets français n° 1.407.004 et n° 2.095.495 décrivent des semelles notamment pour sandales dont le dessus présente des saillies, tels que des picots en matière souple, sur lesquelles la plante du pied repose.

Les saillies sont destinées à exercer sur le pied une action thérapeutique correctrice et, concomitamment, un massage.

Ce massage est destiné à atténuer les douleurs plantaires, à activer la circulation sanguine et à renforcer les muscles.

En réalité, le résultat obtenu n'est pas aussi satisfaisant qu'il était permis de l'espérer. Cela semble dû au fait que le contact de chaque picot avec le pied est ponctuel et ne se déplace pratiquement pas lors de la marche sous la plante du pied. En outre, l'action des picots n'est pas permanente, du fait que les sandales ne sont pas destinées à être portées toute la journée, le pied reposant sur la semelle étant nu.

D'autres inconvénients apparaissent lors d'un usage prolongé : échauffement plantaire, risque de maladies de peau, usure des picots...

La demande de brevet européen n° 0 295 219 décrit un semelage permettant de masser le pied. Le semelage délimite au moins une cavité interne s'étendant sur une partie au moins de la longueur du semelage. La cavité est recouverte par une première déformable et des bâtonnets allongés aux bouts arrondis sont logés en biais dans ladite cavité.

Le massage du pied est obtenu par la réaction élastique dûe à la déformation des bâtonnets et à la compression de l'air dans les espaces entre les bâtonnets.

Ce massage se limite à une pression sensiblement verticale et ne s'accompagne pas d'un déplacement horizontal comme il est usuel de le faire pour masser.

Le brevet anglais n° 223.748 décrit une chaussure équipée d'un dispositif amortisseur. Le dispositif comporte des billes en éponge, en mousse de caoutchouc... disposées chacune dans un logement de la semelle dont la profondeur est inférieure au diamètre de la bille correspondante et dont l'étendue est supérieure à ce diamètre pour que ladite bille puisse être libre de s'écraser davantage à l'état comprimé. Un tel dispositif permet d'amortir les chocs et vibrations mais non de masser le pied.

La présente invention a pour but essentiel de masser véritablement et efficacement le pied, alors qu'une chaussette est enfilée sur le pied et que les moyens mis en oeuvre sont incorporés dans une chaussure prévue pour être portée toute la journée.

Pour atteindre ce but, le semelage délimite, de façon connue, au moins une cavité interne s'étendant sur une partie au moins de la longueur du semelage, la cavité étant recouverte par une première et des éléments déformables étant logés dans la cavité.

Toujours dans ce but et conformément à l'invention, les éléments déformables sont des billes en matière souple à rappel élastique ferme réparties en au moins une couche et écartées les unes des autres ainsi que de la paroi de la cavité pour pouvoir amorcer un roulement en s'aplatissant et ainsi masser le pied ; la première est souple pour transmettre la pression du pied aux billes et le rappel élastique roulant des billes au pied.

Les billes ont un coefficient d'adhérence tel relativement au fond de la ou de chaque cavité, qu'elles roulent sans glisser.

En particulier, les billes peuvent être constituées par un polymère de base styrène-butadiène-styrène, modifié par des résines styréniques, des plastifiants, des charges et des agents de protection.

Suivant une forme de réalisation avantageuse, les billes sont indépendantes avant leur mise en place dans la ou les cavités.

Suivant une autre forme de réalisation avantageuse, les billes restent réunies pour former au moins une grappe avant leur mise en place dans la ou les cavités, par des appendices de moulage, ces appendices étant amincis près des billes pour se casser lors de la première utilisation de la chaussure et libérer ainsi lesdites billes.

Les billes peuvent être de même diamètre ou de diamètres différents.

Avantageusement, elles sont réparties en quinconce sur au moins deux couches au droit du talon et côte à côte sur une couche au droit de l'avant-pied.

Divers autres caractéristiques et avantages de l'invention ressortent d'ailleurs de la description détaillée qui suit.

Des formes de réalisation de l'objet de l'invention sont représentées, à titre d'exemples non limitatifs, sur le dessin annexé.

Sur ce dessin :
- la figure 1 est une coupe longitudinale d'une chaussure faisant application d'une première forme de réalisation du semelage selon l'invention,
- la figure 2 est une perspective vue de dessus de ce semelage selon la figure 1,
- les figures 3 et 4 sont des coupes prises suivant les lignes III-III et IV-IV respectivement de la figure 2,
- les figures 5 et 6 sont des vues analogues à la figure 3, illustrant des variantes de réalisation du remplissage en billes,
- les figures 7 à 10 sont des vues analogues à la figure 1, montrant d'autres formes de réalisation du semelage proprement dit.
- la figure 11 est une perspective de la première de montage concernant une variante,
- la figure 12 est une perspective d'un autre mode d'exécution du remplissage en billes,
- la figure 13 est une coupe prise suivant la ligne XIII-XIII de la figure 12.
- les figures 14 à 16 sont des vues partielles analogues à la figure 1, faisant ressortir d'autres modes d'exécution du remplissage de la ou des cavités avec des billes.

Suivant une première forme de réalisation illustrée par les figures 1 à 4, le semelage comporte une semelle d'usure 1 venue de moulage avec un entourage épais 2 délimitant une cavité 3. Cet entourage est indéformable sous la pression du pied. Il présente une portée supérieure 4 sensiblement horizontale sur laquelle est posée et fixée, après remplissage de la cavité 3 avec des billes 5, une première de montage 6 faisant corps avec une tige de chaussure 7.

Les billes 5 pour remplir leur fonction de massage sont constituées par une matière souple à rappel élastique ferme. Avantageusement, il peut s'agir d'un polymère de base styrène-butadiène-styrène. En particulier, ce polymère peut être modifié par des résines styréniques, des plastifiants, des charges, des agents de protection.

Un tel produit est connu dans le commerce sous la marque MORVANFLEX et la référence CT 601. Ses caractéristiques sont une densité de 0,99, une dureté Shore A de 40/45, une résistance à la rupture de 64 daN/cm2, et un allongement % de 800.

Il convient pour la fabrication des billes 5 qui ont alors la souplesse élastique requise et qui ont en outre une adhérence telle qu'elles ne glissent pas mais peuvent rouler en raison de leur sphéricité.

La première de montage 6 est relativement souple de façon qu'elle transmette en tous points aux billes 5 la pression que le pied applique sur elle lors des évolutions.

Les billes doivent intervenir pour que les réactions aux chocs et vibrations inévitalement renvoyées au corps à travers la première ne soient pas désagréables et n'engendrent pas de fatigue, encore moins de traumatismes tels que des tendinites ; au contraire, ces réactions permettent de masser le pied en permanence en apportant une sensation de bien-être. A cet effet, lesdites billes 5 ne sont pas jointives, mais disposées avec un léger jeu de sorte qu'elles peuvent s'écraser et se déplacer légèrement en roulant.

Dans cette première forme de réalisation (figures 1 à 4), les billes 5 sont indépendantes les unes des autres avant leur mise en place dans la cavité 3. Elles sont identiques entre elles et présentent le même diamètre. Elles sont réparties en quinconce suivant deux couches 8, 9 (figures 1 et 3 ) au droit du talon et côte à côte (figures 1 et 4) suivant une couche 10 au droit de l'avant-pied ; au droit de la cambrure, les deux couches s'interpénètrent progressivement.

Suivant une deuxième forme de réalisation illustrée par la figure 7, le semelage comporte un talon 30 relativement haut et la semelle 1 présente en saillie vers le haut des nervures transversales 31 et des nervures longitudinales 32 délimitant entre elles des cavités d'allègement 33 s'étendant de la cambrure à l'arrière du talon.

Etant donné que la cavité 3 s'étend sur toute la longueur du semelage, une plaquette 34 repose sur les nervures 31 et 32 et constitue le fond de ladite cavité à l'arrière. Comme le montre la figure 7, les billes 5 sont réparties suivant une couche unique 10 d'un bout à l'autre du semelage et sont recouvertes par la première de montage 6.

Dans la troisième forme de réalisation illustrée par la figure 8, le semelage est semblable à celui de la figure 7, à la seule différence près que la première de montage 6 repose sur les nervures 31 et 32 à l'endroit du talon. Dès lors, la cavité 3 est limitée à l'avant-pied et contient une couche unique de billes 5.

Suivant la quatrième forme de réalisation illustrée par la figure 9, le semelage est celui d'une chaussure de femme à talon 35. La semelle 1 délimite à l'avant-pied une cavité 3 contenant une couche unique de billes 5, cette cavité s'arrêtant à la partie cambrée de la semelle qui rejoint le talon 35 et délimite un creux 36.

Quelle que soit la forme de réalisation choisie et ainsi que cela ressort de la figure 5 se rattachant, à titre d'exemple, à la première forme de réalisation selon la figure 1, les billes 5 relativement grosses peuvent coopérer avec de petites billes 11, voire avec des billes moyennes non représentées.

Il peut s'agir d'un mélange conduisant à une répartition aléatoire dont le modèle se modifie au gré du mouvement du pied.

Il semble cependant plus avantageux de répartir les petites billes 11 suivant une couche intermédiaire 12 s'intercalant en quinconce entre les couches sus-jacente 8 et sous-jacente 9 de grosses billes (figure 5).

Selon une autre variante illustrée par la figure 6, une plaque intercalaire 13 relativement souple peut être disposée entre les couches 8 et 9. Cette plaque peut présenter des alvéoles 14 dont l'étendue est telle que les billes qui s'y trouvent logées peuvent non seulement s'écraser, mais également rouler.

Bien entendu, il ne faut pas que les billes 5 se trouvant dans la partie en forme de coin de la cavité 3 au droit de la cambrure, s'accumulent, se coincent mutuellement et soulèvent la première en la déformant.

A cet effet, la première de montage 6 qui dans l'ensemble est souple peut être raidie sur une partie de son étendue. En particulier et ainsi que cela ressort de la figure 11, des nervures longitudinales 15 peuvent être formées sous la première 6. Le raidissement est obtenu par l'accroissement de l'épaisseur de la matière souple. Si la raideur doit être plus accentuée, les nervures 15 sont réalisées en une matière plus dure et sont fixées sous la première par collage, soudage ou autre. Les nervures sont avantageusement conformées en gouttières (figure 11) pour bien guider les billes et empêcher leur accumulation.

Dans les formes de réalisation précitées (figures 1 à 4, 7 à 9) les billes 5, 11 sont placées dans la cavité 3 avec ou sans plaque intercalaire 13 et la première de montage 6 faisant corps avec la tige 7 par collage, piquage ou autre, est posée sur la portée supérieure 4 de l'entourage 2, puis y est fixée par tout moyen approprié : collage, soudage ...

Dans l'exemple choisi (figures 1 et 2), la cavité 3 s'étend sur toute la longueur du semelage et est unique.

Cependant, selon une variante illustrée par la figure 10, il peut être avantageux de prévoir plusieurs cavités 16 séparées les unes des autres par des cloisons transversales 17 reliant les côtés longitudinaux de l'entourage 2 et faisant saillie sur la semelle d'usure 1 jusqu'à un niveau inférieur à celui de la portée supérieure 4 dudit entourage.

Que le semelage comporte une seule cavité s'étendant sur une partie au moins de son étendue ou qu'il en comporte plusieurs, les flancs 18 de ces cavités peuvent avantageusement être pentus et converger vers le haut afin de mieux contenir les billes au remplissage et lorsqu'elles sont sollicitées par le pied.

Dans les formes de réalisation décrites dans ce qui précède, les billes 5, 11 sont indépendantes les unes des autres avant leur mise en place dans la cavité 3 ou les cavités 16.

Mais il peut être avantageux, en particulier pour faciliter le remplissage et le rendre plus rapide, de mettre en oeuvre l'autre mode d'exécution illustré par les figures 12 et 13.

Suivant cet autre mode d'exécution, les billes 5 ou 5 et 11 restent réunies, avant leur mise en place dans la ou les cavités 3, 16, par les appendices 19 qui remplissent après injection les canaux reliant les empreintes du moule, les billes ainsi réunies formant une grappe 20. Il est intéressant de remarquer que près des billes, les appendices 19 sont amincis. Grâce à cette particularité, la grappe de billes peut être mise en place dans la ou les cavités comme une pièce monolithique dont aucun élément ne peut se détacher lors de la fabrication de la chaussure ; par contre, lors de la première utilisation au moins de cette chaussure, les appendices 19 se rompent au ras des billes de sorte que ces billes deviennent libres et se comportent comme indiqué dans ce qui précède, indépendamment les unes des autres.

Lorsque les billes sont regroupées en grappe, la grappe peut être déposée dans la ou les cavités 3, 16 du semelage selon la figure 1, avant que la première 6 montée sur la tige 7 soit fixée par tout moyen approprié sur la portée 4 dudit semelage.

De la même manière, lorsque le semelage 1, 2 est injecté sur la tige 7, des remontées 21 de ce semelage recouvrant le bas de cette tige (figure 16) la ou les cavités 3, 16 dudit semelage sont accessibles par le haut à travers ladite tige pour recevoir des billes indépendantes 5, 11 ou une grappe 20 de telles billes. La première de propreté 22 qui dans ce cas possède une certaine tenue malgré sa souplesse, est alors posée et collée sur la portée 4 du semelage.

D'autres modes d'exécution illustrés par les figures 14 et 15 peuvent être mis en oeuvre pour faciliter le remplissage de la cavité 3 avec des billes indépendantes 5, 11 lorsque la première 6 montée sur la tige 7 est fixée.

L'entourage 2 (figure 14) peut présenter au moins un orifice postérieur 23 à travers lequel les billes peuvent être introduites. Après remplissage correct, l'orifice 23 est fermé au moyen d'un bouchon 24.

La première 6 (figure 15) peut présenter une ouverture 25 à travers laquelle les billes ou des grappes convenablement fractionnées sont introduites. Après remplissage, l'ouverture 25 est recouverte par une talonnette souple de finition 26.

## Revendications

1. Semelage pour chaussures diverses permettant de masser le pied, le semelage délimitant au moins une cavité interne (3, 16) s'étendant sur une partie au moins de la longueur du semelage, la cavité étant recouverte par une première et des éléments déformables étant logés dans la cavité,
caractérisé :
- en ce que les éléments déformables sont des billes (5, 11) en matière souple à rappel élastique ferme réparties en au moins une couche et écartées les unes des autres ainsi que de la paroi de la cavité (3, 16) pour pouvoir amorcer un roulement en s'aplatissant et ainsi masser le pied,
- et en ce que la première (6) est souple pour transmettre la pression du pied aux billes et le rappel élastique roulant des billes au pied.

2. Semelage selon la revendication 1, caractérisé en ce que les billes (5, 11) ont un coefficient d'adhérence tel relativement au fond de la ou de chaque cavité qu'elles roulent sans glisser.

3. Semelage selon la revendication 1, caractérisé en ce que les billes (5, 11) sont constituées par un caoutchouc thermoplastique.

4. Semelage selon les revendications 2 et 3, caractérisé en ce que les billes (5, 11) sont constituées par un polymère de base styrène-butadiène-styrène.

5. Semelage selon la revendication 4, caractérisé en ce que le polymère de base styrène-butadiène-styrène est modifié par des résines styréniques, des plastifiants, des charges et des agents de protection.

6. Semelage selon la revendication 1, caractérisé en ce que les billes (5, 11) sont indépendantes avant leur mise en place dans la ou les cavités.

7. Semelage selon la revendication 1, caractérisé en ce que les billes (5, 11) restent réunies pour former au moins une grappe (20) avant leur mise en place dans la ou les cavités (3 ; 16) par des appendices (19) de moulage, ces appendices étant amincis près des billes pour se casser lors de la première utilisation de la chaussure et libérer ainsi lesdites billes.

8. Semelage selon la revendication 1, caractérisé en ce que les billes (5, 11) ont le même diamètre.

9. Semelage selon la revendication 1, caractérisé en ce qu'il contient des billes (5, 11) de diamètres différents.

10. Semelage selon la revendication 1, caractérisé en ce que les billes (5, 11) sont réparties en quinconce sur au moins deux couches (8, 9) au droit du talon et côte à côte sur une couche (10) au droit de l'avant-pied.

11. Semelage selon la revendication 1, caractérisé en ce qu'une plaque intercalaire (13) est placée librement entre les couches superposées (8, 9) de billes (5, 11).

12. Semelage selon la revendication 1, caractérisé en ce que la première (6) est raidie (en 15) sur une partie de son étendue, en particulier à l'endroit de la cambrure du pied.

13. Semelage selon la revendication 1, caractérisé en ce qu'il est creux et présente des cloisons transversales délimitant plusieurs cavités (16)

14. Semelage selon la revendication 1, caractérisé en ce qu'il comporte une semelle d'usure (1) faisant corps avec un entourage (2) indéformable sous la pression du pied et délimitant la ou les cavités précitées (3, 16), une première (6) de montage de la tige (7) de la chaussure étant fixée, en particulier par collage, sur le dessus de l'entourage pour fermer ladite cavité après mise en place des billes (5, 11) dans celle-ci.

15. Semelage selon la revendication 1, caractérisé en ce que le talon (30) comporte des nervures (31, 32) délimitant des cavités (33) d'allègement, nervures (31, 32) sur lesquelles repose une plaquette (34) constituant à l'arrière de la chaussure le fond de la cavité (3) contenant les billes (5).

16. Semelage selon la revendication 1, caractérisé en ce que le talon (30) comporte des nervures (31, 32) délimitant des cavités (33) d'allègement, nervures (31, 32) sur lesquelles repose la première de montage (6), la cavité (3) contenant les billes (5) étant ainsi limitée à l'avant-pied.

17. Semelage selon la revendication 1, caractérisé en ce que les flancs (18) de la ou des cavités (3 ; 16) sont pentues et convergent vers le haut.

## Patentansprüche

1. Eine Massage des Fusses ermöglichende Besohlung für verschiedene Schuhe, welche Besohlung mindestens einen inneren Hohlraum (3, 16) begrenzt, der sich zumindest über einen Teil der Länge der Besohlung erstreckt, wobei der Hohlraum mit einer Brandsohle bedeckt ist und verformbare Elemente im Hohlraum untergebracht sind, dadurch gekennzeichnet,
- daß die verformbaren Elemente Kugeln (5, 11) aus festem nachgiebigem Material mit elastischer Rückstellung sind, die in mindestens einer Schicht verteilt und im Abstand voneinander sowie von der Wand des Hohlraums (3, 16) angeordnet sind, um unter Abflachen eine Rollbewegung einleiten und so den Fuß massieren zu können,
- und daß die Brandsohle (6) nachgiebig ist, um den Druck des Fusses auf die Kugeln und die elastische Rollrückstellung der Kugeln auf den Fuß zu übertragen.

2. Besohlung nach Anspruch 1, dadurch gekennzeichnet, daß die Kugeln (5, 11) einen derartigen Haftwert gegenüber dem Boden des oder jedes Hohlraums haben, daß sie ohne Gleiten rollen.

3. Besohlung nach Anspruch 1, dadurch gekennzeichnet, daß die Kugeln (5, 11) durch einen thermoplastischen Gummi gebildet sind.

4. Besohlung nach einem der Ansprüche 2 und 3, dadurch gekennzeichnet, daß die Kugeln (5, 11) durch ein Polymer auf Styrol-Butadien-Styrol-Basis gebildet sind.

5. Besohlung nach Anspruch 4, dadurch gekennzeichnet, daß das Polymer auf Styrol-Butadien-Styrol-Basis mit Styrolharzen, Weichmachern, Füllstoffen und Schutzstoffen modifiziert ist.

6. Besohlung nach Anspruch 1, dadurch gekennzeichnet, daß die Kugeln (5, 11) vor ihrer Anordnung im Hohlraum oder in den Hohlräumen voneinander unabhängig sind.

7. Besohlung nach Anspruch 1, dadurch gekennzeichnet, daß die Kugeln (5, 11) vor ihrer Anordnung im Hohlraum oder in den Hohlräumen (3; 16) zur Bildung mindestens einer Traube (20) mittels Formansätzen (19) verbunden sind, welche Formansätze nahe bei den Kugeln dünner werden, um beim ersten Gebrauch des Schuhs zu brechen und so die Kugeln freizugeben.

8. Besohlung nach Anspruch 1, dadurch gekennzeichnet, daß die Kugeln (5, 11) denselben Durchmesser haben.

9. Besohlung nach Anspruch 1, dadurch gekennzeichnet, daß sie Kugeln (5, 11) unterschiedlicher Durchmesser enthält.

10. Besohlung nach Anspruch 1, dadurch gekennzeichnet, daß die Kugeln (5, 11) zickzackförmig über mindestens zwei Schichten (8, 9) an der Stelle des Absatzes und Seite an Seite über eine Schicht (10) an der Stelle des Vorderfusses verteilt angeordnet sind.

11. Besohlung nach Anspruch 1, dadurch gekennzeichnet, daß eine Zwischenplatte (13) zwischen den übereinanderliegenden Schichten (8, 9) von Kugeln (5, 11) frei angeordnet ist.

12. Besohlung nach Anspruch 1, dadurch gekennzeichnet, daß die Brandsohle (6) über einen Teil ihrer Erstreckung (in 15), insbesondere an der Stelle der Fußkrümmung, versteift ist.

13. Besohlung nach Anspruch 1, dadurch gekennzeichnet, daß sie hohl ist und mehrere Hohlräume (16) begrenzende Querwände aufweist.

14. Besohlung nach Anspruch 1, dadurch gekennzeichnet, daß sie eine Laufsohle (1) aufweist, die mit einer unter dem Druck des Fusses unverformbaren und den Hohlraum oder die Hohlräume (3, 16) begrenzenden Einfassung (2) einstückig ausgebildet ist, wobei eine Brandsohle (6) zur Montage des Schuhoberteils (7) zum Schließen des Hohlraums nach Anordnung der Kugeln (5, 11) in diesem oben auf der Einfassung, insbesondere durch Kleben, befestigt ist.

15. Besohlung nach Anspruch 1, dadurch gekennzeichnet, daß der Absatz (30) Rippen (31, 32) aufweist, die Entlastungshohlräume (33) begrenzen, auf welchen Rippen (31, 32) ein Plättchen (34) ruht, welches hinten am Schuh den Boden des die Kugeln (5) enthaltenden Hohlraums (3) bildet.

16. Besohlung nach Anspruch 1, dadurch gekennzeichnet, daß der Absatz (30) Rippen (31, 32) aufweist, die Entlastungshohlräume (33) begrenzen, auf welchen Rippen (31, 32) die Montage-Brandsohle (6) ruht, wodurch der die Kugeln (5) enthaltende Hohlraum (3) am Vorderfuß begrenzt ist.

17. Besohlung nach Anspruch 1, dadurch gekennzeichnet, daß die Seitenwände (18) des Hohlraums oder der Hohlräume (3; 16) geneigt sind und nach oben hin konvergieren.

## Claims

1. Sole for various footwear allowing massage of the foot, the sole defining at least one inner cavity (3, 16) extending over at least part of the length of the sole, the cavity being covered by an insole and deformable elements being accommodated in the cavity, characterised
- in that the deformable elements are spherules (5, 11) made of firm, flexible material with elastic return and distributed in at least one layer and spaced apart from each other as well as from the wall of the cavity (3, 16) in order to be able to initiate rolling while being flattened and thus massage the foot, and
- in that the insole (6) is flexible for transmitting the pressure of the foot to the spherules and the rolling elastic return from the spherules to the foot.

2. Sole according to claim 1, characterised in that the spherules (5, 11) have a coefficient of adhesion relative to the bottom of the or each cavity such that they roll without slipping.

3. Sole according to claim 1, characterised in that the spherules (5, 11) are made of a thermoplastic rubber.

4. Sole according to claims 2 and 3, characterised in that the spherules (5, 11) are made of a polymer based on styrene-butadiene-styrene.

5. Sole according to claim 4, characterised in that the polymer based on styrene-butadiene-styrene is modified by styrene resins, plasticisers, fillers and protective agents.

6. Sole according to claim 1, characterised in that the spherules (5, 11) are independent before positioning them in the cavity or cavities.

7. Sole according to claim 1, characterised in that the spherules (5, 11) remain joined to form at least one cluster (20) before they are positioned in the cavity or cavities (3; 16) by moulding appendages (19), these appendages being thin close to the spherules in order to break on the first occasion of use of the footwear and thus release said spherules.

8. Sole according to claim 1, characterised in that the spherules (5, 11) have the same diameter.

9. Sole according to claim 1, characterised in that it contains spherules (5, 11) of different diameters.

10. Sole according to claim 1, characterised in that the spherules (5, 11) are staggered over at least two layers (8, 9) opposite the heel and side by side over one layer (10) opposite the metatarsus.

11. Sole according to claim 1, characterised in that an inserted plate (13) is placed freely between the superimposed layers (8, 9) of spherules (5, 11).

12. Sole according to claim 1, characterised in that the insole (6) is stiffened (at 15) over part of its extent, in particular at the location of the arch of the foot.

13. Sole according to claim 1, characterised in that it is hollow and comprises transverse partitions defining several cavities (16).

14. Sole according to claim 1, characterised in that it comprises a wear sole (1) integral with a surround (2) non-deformable under the pressure of the foot and defining the aforementioned cavity or cavities (3, 16), an insole (6) for mounting the upper (7) being fixed, in particular by gluing, to the top of the surround in order to close said cavity after positioning the spherules (5, 11) therein.

15. Sole according to claim 1, characterised in that the heel (30) comprises ribs (31, 32) defining volume-reducing cavities (33), on which ribs (31, 32) rests a plate (34) forming at the rear of the footwear the bottom of the cavity (3) containing the spherules (5).

16. Sole according to claim 1, characterised in that the heel (30) comprises ribs (31, 32) defining volume-reducing cavities (33), on which ribs (31, 32) rests the mounting insole (6), the cavity (3) containing the spherules (5) being thus limited to the metatarsus.

17. Sole according to claim 1, characterised in that the flanks (18) of the cavity or cavities (3; 16) are sloping and converge upwardly.
